# EUROPÄISCHE PATENTSCHRIFT

(11) **EP 2 540 144 B1**
(45) Veröffentlichungstag und Bekanntmachung des Hinweises auf die Patenterteilung: **14.12.2016**
(21) Anmeldenummer: 11702038.8
(22) Anmeldetag: 02.02.2011
(51) Int. Cl.: H05H 5/04, H05H 5/06

(54) **GLEICHSPANNUNGS-HOCHSPANNUNGSQUELLE UND TEILCHENBESCHLEUNIGER**
DC HIGH VOLTAGE SOURCE AND PARTICLE ACCELERATOR
SOURCE DE HAUTE TENSION CONTINUE ET ACCÉLÉRATEUR DE PARTICULES

(30) Priorität: 24.02.2010 DE 102010008995
(43) Veröffentlichungstag der Anmeldung: 02.01.2013
(73) Patentinhaber: Siemens Aktiengesellschaft, 80333 München (DE)
(72) Erfinder: HEID, Oliver, 91052 Erlangen (DE)
(86) Internationale Anmeldenummer: PCT/EP2011/051468
(87) Internationale Veröffentlichungsnummer: WO 2011/104082

(56) Entgegenhaltungen:
- EP-A1- 0 412 896
- US-A- 2 887 599
- BRAUTTI G ET AL: "TUBELESS VACUUM INSULATED COCKROFT-WALTON ACCELERATOR", NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL, Bd. A328, Nr. 1 / 02, 15. April 1993 (1993-04-15), Seiten 59-63, XP000384484, ISSN: 0168-9002, DOI: DOI:10.1016/0168-9002(93)90602-E
- BOGGIA A ET AL: "Prototype of a tubeless vacuum insulated accelerator", NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL, Bd. 382, Nr. 1, 11. November 1996 (1996-11-11), Seiten 73-77, XP004015831, ISSN: 0168-9002, DOI: DOI:10.1016/S0168-9002(96)00458-5
- BOSCOLO I: "The electronic test of the onion Cockcroft-Walton", NUCLEAR INSTRUMENTS AND METHODS IN PHYSICS RESEARCH A,, Bd. 342, 22. März 1994 (1994-03-22), Seiten 309-313, XP002634020,
- BOSCOLO I ET AL: "A COCKCROFT-WALTON FOR FELTRON: THE NEW U-WAVE SOURCE FOR TEV COLLIDERS", IEEE TRANSACTIONS ON NUCLEAR SCIENCE, IEEE SERVICE CENTER, NEW YORK, NY, US, Bd. 39, Nr. 2 PT. 02, 1. April 1992 (1992-04-01), Seiten 308-314, XP000277274, ISSN: 0018-9499, DOI: DOI:10.1109/23.277502
- R.A.PECK: "Characteristics of a High-Frequency Cockcroft-Walton Voltage Source", REVIEW OF SCIENTIFIC INSTRUMENTS, Bd. 26, Nr. 5, Mai 1955 (1955-05), Seiten 441-445, XP002634255,

## Beschreibung

Gleichspannungs-Hochspannungsquelle und Teilchenbeschleuniger Die Erfindung betrifft eine Gleichspannungs-Hochspannungsquelle und einen Teilchenbeschleuniger mit einem Kondensatorstapel aus konzentrisch zueinander angeordneten Elektroden.

Es gibt viele Anwendungen, bei denen eine hohe Gleichspannung benötigt wird. Eine Anwendung sind beispielsweise Teilchenbeschleuniger, bei denen geladenen Teilchen auf hohe Energien beschleunigt werden. Neben ihrer Bedeutung für die Grundlagenforschung haben Teilchenbeschleuniger auch eine immer wichtigere Bedeutung in der Medizin und für viele industrielle Zwecke.

Bisher werden zur Herstellung eines Teilchenstrahls im MV-Bereich Linearbeschleuniger und Cyclotrons verwendet, die meist sehr komplexe und aufwändige Geräte sind.

Eine Form von bekannten Teilchenbeschleunigern sind sogenannte elektrostatische Teilchenbeschleuniger mit einer Gleichspannungs-Hochspannungsquelle. Dabei werden die zu beschleunigenden Teilchen einem statischen elektrischen Feld ausgesetzt.

Bekannt sind z.B. Kaskadenbeschleuniger (auch Cockcroft-Walton-Beschleuniger), bei denen mittels einer Greinacherschaltung, welche mehrfach hintereinander geschaltet (kaskadiert) wird, eine hohe Gleichspannung durch Vervielfachung und Gleichrichtung einer Wechselspannung erzeugt wird. Hierdurch wird ein starkes elektrisches Feld bereitgestellt.

"G.Brautti et al.: Tubeless vacuum insulated Cockcroft-Walton accelerator. NIM A328(1993)59-63" offenbart eine Gleichspannungs-Hochspannungsquelle mit einem Kondensatorstapel mit einem konstanten Abstand zwischen den Elektroden.

US2,887,599 offenbart eine zweite Elektrode, deren Abstand zur äußersten Zwischenelektrode größer ist.

Der Erfindung liegt die Aufgabe zugrunde, eine Gleichspannungs-Hochspannungsquelle anzugeben, die bei kompakter Bauweise besonders stabil betrieben werden kann und gleichzeitig eine hohe Potentialdifferenz bereitstellt. Der Erfindung liegt weiterhin die Aufgabe zugrunde, einen Beschleuniger zur Beschleunigung von geladenen Teilchen anzugeben, der bei kompakter Bauweise besonders stabil betrieben werden kann und gleichzeitig eine hohe erreichbare Teilchenenergie zulässt.

Die Erfindung wird durch die Merkmale der unabhängigen Ansprüche gelöst. Vorteilhafte Weiterbildungen finden sich in den Merkmalen der abhängigen Ansprüche.

Die erfindungsgemäße Gleichspannungs-Hochspannungsquelle zur Bereitstellung von Gleichspannung weist auf:
einen Kondensatorstapel
   - mit einer ersten Elektrode, welche auf ein erstes Potential gebracht werden kann,
   - mit einer zweiten Elektrode, die zur ersten Elektrode konzentrisch angeordnet ist und auf ein zweites, vom ersten Potential unterschiedliches Potential gebracht werden kann, sodass sich eine Potentialdifferenz zwischen der ersten Elektrode und der zweiten Elektrode ausbildet,
   - mit zumindest einer Zwischenelektrode, die konzentrisch zwischen der ersten Elektrode und der zweiten Elektrode angeordnet ist, und die auf ein Zwischenpotential gebracht werden kann, das sich zwischen dem ersten Potential und dem zweiten Potential befindet.

Die Gleichspannungs-Hochspannungsquelle weist zudem eine Schaltvorrichtung zum Laden des Kondensatorstapels auf, mit der die Elektroden des Kondensatorstapels - also die erste Elektrode, die zweite Elektrode sowie die Zwischenelektroden - verbunden sind. die Schaltvorrichtung ist derart ausgebildet, dass bei Betrieb der Schaltvorrichtung die konzentrisch zueinander angeordneten Elektroden des Kondensatorstapels auf anwachsende Potentialstufen gebracht werden. Die Schaltvorrichtung des Kondensatorstapels umfasst Elektronenröhren umfasst.

Der Erfindung liegt die Idee zu Grunde, eine Gleichspannungs-Hochspannungsquelle möglichst effizient aufzuladen. Dies geschieht über eine Schaltvorrichtung mit Elektronenröhren, die insbesondere als Dioden ausgebildet sein können.

Im Vergleich zu Halbleiterbauelementen wie Halbleiterdioden bringt dies den Vorteil mit sich, dass zwischen denjenigen Elektroden des Kondensatorstapels, die durch die Elektronenröhren verschaltet sind, aufgrund des Aufbaus der Elektronenröhren keine physische Verbindung besteht, die mit einer Durchschlagsgefahr einhergehen würde. Zudem wirken die Elektronenröhren Strom begrenzend und sind robust gegenüber einer Stromüberlastung oder einer Spannungsüberlastung.

Eine oder mehrere Elektronenröhren können insbesondere als steuerbare Elektronenröhren ausgebildet sein. Die Steuerung kann beispielsweise thermisch oder photooptisch erfolgen. Die Elektronenröhren-Kathoden können als thermische Elektronenemitter mit z.B. einer Heizung, insbesondere Strahlungsheizung, zur Steuerung des Stroms in den Elektronenröhren ausgebildet sein. Die Elektronenröhren-Kathoden können auch als Photokathoden ausgebildet sein. Letztere erlauben durch Modulation der Belichtung, z.B. durch Laserstrahlung, eine Steuerung des Stroms in jeder Elektronenröhre und damit des Ladestroms. Auf diese Weise lässt sich indirekt die erreichbare Hochspannung steuern. Die Hochspannungsquelle lässt sich flexibler aufladen und anpassen.

Die Gleichspannungs-Hochspannungsquelle hat mit ihrem Aufbau als Kondensatorstapel konzentrisch zueinander angeordneter Elektroden eine besonders vorteilhafte und platzsparende Form, die gleichzeitig eine effiziente Abschirmung bzw. Isolation der Hochspannungselektrode ermöglicht.

Der Kondensatorstapel kann insbesondere mehrere konzentrisch zueinander angeordnete Zwischenelektroden umfassen, welche durch die Schaltvorrichtung verbunden sind, derart, dass bei Betrieb der Schaltvorrichtung die Zwischenelektroden auf eine Abfolge von anwachsenden Potentialstufen zwischen dem ersten Potential und dem zweiten Potential gebracht werden. Die Potentialstufen der Elektroden des Kondensatorstapels sind anwachsend gemäß der Reihenfolge ihrer konzentrischen Anordnung. Durch die Schaltvorrichtung mit Elektronenröhren können die Elektroden des Kondensatorstapels mit einer Pump-Wechselspannung geladen werden. Die Amplitude der Pump-Wechselspannung kann vergleichsweise klein sein gegenüber der erreichbaren Hochspannung.

Die konzentrische Anordnung der Elektroden in der Gleichspannungs-Hochspannungsquelle ermöglicht insgesamt eine kompakte Bauweise. Zur günstigen Ausnutzung des Isolationsvolumens, also des Volumens zwischen der inneren und der äußeren Elektrode, sind eine oder mehrere konzentrische Zwischenelektroden auf geeignete Potentiale gebracht. Die Potentialstufen sind sukzessive ansteigend und können derart gewählt werden, dass sich im Inneren des gesamten Isolationsvolumens eine im weitgehenden gleichmäßige Feldstärke ergibt.

Die eingebrachten Zwischenelektroden erhöhen zudem die Durchschlagsfeldstärkegrenze, sodass höhere Gleichspannungen erzeugt werden können als ohne Zwischenelektroden. Dies beruht darauf, dass die Durchbruchsfeldstärke in Vakuum in etwa umgekehrt proportional zur Quadratwurzel der Elektrodenabstände ist. Durch die eingeführte/n Zwischenelektrode/n, mit denen das elektrische Feld im Inneren der Gleichspannungs-Hochspannungsquelle gleichmäßiger wird, tragen gleichzeitig zu einer vorteilhaften Erhöhung der möglichen, erreichbaren Feldstärke bei.

In einer Ausführungsform kann zumindest ein Teil der Gleichspannungs-Hochspannungsquelle ein Vakuum aufweisen. Dieses Vakuum kann dazu ausgenützt werden, das für den Betrieb der Elektronenröhren notwendige Vakuum zu bilden, sodass die Elektronenröhren vakuumkolbenfrei sind.

Die Elektroden des Kondensatorstapels können z.B. durch eine Vakuumisolation zueinander isoliert sein. Im Isolationsvolumen kann sich Hochvakuum befinden. Eine Verwendung von isolierenden Materialien hätte den Nachteil, dass die Materialien bei Belastung durch ein elektrisches Gleichfeld zur Anschoppung von internen Ladungen - die insbesondere durch ionisierende Strahlung beim Betrieb des Beschleunigers hervorgerufen werden - neigen. Die angeschoppten, wandernden Ladungen rufen in allen physischen Isolatoren eine stark inhomogene elektrische Feldstärke hervor, die dann zur lokalen Überschreitung der Durchschlagsgrenze und damit Ausbildung von Funkenkanälen führt. Eine Isolation durch Hochvakuum vermeidet derartige Nachteile. Die im stabilen Betrieb ausnutzbare, elektrische Feldstärke lässt sich dadurch vergrößern. Die Anordnung ist damit im Wesentlichen - bis auf wenige Komponenten wie z.B. die Aufhängung der Elektroden - frei von Isolatormaterialien.

Ein Teil oder alle Elektronenröhren der Schaltvorrichtung können in dieser Vakuumisolation angeordnet sein, sodass die Elektronenröhren ohne eigenes Vakuumgefäß ausgebildet werden können. Durch die Vakuumisolation der Elektroden des Kondensatorstapels wird zusätzlich eine platzsparende und robuste Isolation der Hochspannungselektrode erreicht. Die Hochspannungselektrode kann dabei die bei der konzentrischen Anordnung am weitesten Innen liegende Elektrode sein, während die äußerste Elektrode z.B. eine Masseelektrode sein kann.

Die Gleichspannungs-Hochspannungsquelle kann auch bspw. ein Strahlrohr aufweisen, entlang dessen geladenen Teilchen beschleunigt werden können. Es ist denkbar, das sich dort befindliche Vakuum dazu auszunutzen, Elektronenröhren vakuumkolbenfrei auszugestalten.

Wenn eine derartige Gleichspannungs-Hochspannungsquelle z.B. zur Erzeugung eines Strahls von Teilchen wie Elektronen, Ionen, Elementarteilchen - oder generell geladene Teilchen - eingesetzt wird, kann bei kompakter Bauweise eine Teilchenenergie im MV-Bereich erreicht werden.

In einer vorteilhaften Ausführungsform umfasst die Schaltvorrichtung eine Hochspannungskaskade, insbesondere eine Greinacher-Kaskade oder eine Cockcroft-Walton-Kaskade. Mit einer derartigen Vorrichtung kann mithilfe einer vergleichsweise geringen Wechselspannung die erste Elektrode, die zweite Elektrode sowie die Zwischenelektroden zur Erzeugung der Gleichspannung geladen werden.

Diese Ausführungsform beruht auf der Idee einer Hochspannungserzeugung, wie sie beispielsweise durch eine Greinacher-Gleichrichterkaskade ermöglicht wird. In einem Beschleuniger eingesetzt, dient die elektrische Potentialenergie dazu, kinetische Energie der Partikel umzuwandeln, indem das hohe Potential zwischen der Teilchenquelle und dem Ende der Beschleunigungsstrecke angelegt wird.

Bei einer Ausführungsvariante ist der Kondensatorstapel durch einen Spalt, der durch die Elektroden verläuft, in zwei voneinander getrennte Kondensatorketten aufgeteilt. Durch eine Trennung der konzentrischen Elektroden des Kondensatorstapels in zwei voneinander getrennte Kondensatorketten können die zwei Kondensatorketten in vorteilhafter Weise für die Ausbildung einer kaskadierten Schaltvorrichtung wie einer Greinacher- oder Cockcroft-Walton-Kaskade verwendet werden. Jede Kondensatorkette stellt dabei eine Anordnung ihrerseits konzentrisch zueinander angeordneten (Teil-)Elektroden dar.

Bei einer Ausbildung des Elektrodenstapels als Kugelschalenstapel kann die Trennung z.B. durch einen Schnitt entlang des Äquators erfolgen, der dann zu zwei Halbkugelstapel führt.

Die Elektronenröhren können die beiden Kondensatorketten derart verschalten, dass die Kondensatorketten keinen physischen Kontakt haben.

Die einzelnen Kondensatoren der Ketten können bei einer derartigen Schaltung jeweils auf die Spitze-Spitze-Spannung der primären Eingangswechselspannung, die zum Laden der Hochspannungsquelle dient, geladen werden, so dass oben genannte Potentialäquilibrierung, eine gleichmäßige elektrische Feldverteilung und damit eine optimale Ausnutzung der Isolationsstrecke auf einfache Weise erreicht wird.

In vorteilhafter Weise kann die Schaltvorrichtung, welche eine Hochspannungskaskade umfasst, die zwei voneinander getrennten Kondensatorketten miteinander verbinden und insbesondere in dem Spalt angeordnet sein. Die Eingangswechselspannung für die Hochspannungskaskade kann zwischen den beiden äußersten Elektroden der Kondensatorketten angelegt werden, da diese z.B. von außen zugänglich sein können. Die Diodenketten einer Gleichrichterschaltung lassen sich dann in dem äquatorialen Spalt - und dadurch auf Platz sparende Weise - anbringen.

Die Elektroden des Kondensatorstapels können derart geformt sein, dass sie auf einer Ellipsoid-Oberfläche, insbesondere einer Kugeloberfläche, oder auf einer Zylinder-Oberfläche liegen. Diese Formen sind physisch günstig. Besonders günstig ist die Wahl der Form der Elektroden wie bei einer Hohlkugel bzw. dem Kugelkondensator. Ähnliche Formen wie z.B. bei einem Zylinder sind auch möglich, wobei letzterer allerdings üblicherweise eine vergleichsweise inhomogene elektrische Feldverteilung aufweist.

Die geringe Induktivität der schalenartigen Potentialelektroden erlaubt die Anwendung hoher Betriebsfrequenzen, so dass die Spannungsabsenkung bei Stromentnahme trotz relativ geringer Kapazität der einzelnen Kondensatoren begrenzt bleibt.

Der erfindungsgemäße Beschleuniger zur Beschleunigung von geladenen Teilchen umfasst eine erfindungsgemäße Gleichspannungs-Hochspannungsquelle, wobei ein Beschleunigungskanal vorhanden ist, der durch Öffnungen in den Elektroden des Kondensatorstapels gebildet wird, sodass durch den Beschleunigungskanal geladene Teilchen beschleunigt werden kann. Das beschleunigende Potential kann sich zwischen der ersten Elektrode und der zweiten Elektrode ausbilden.

Insbesondere bei einem Beschleuniger, bei dem die Hochspannungselektrode durch Vakuum isoliert ist, hat die Verwendung von Vakuum zudem den Vorteil, dass kein eigenes Strahlrohr vorgesehen werden muss, das seinerseits wenigstens teilweise eine Isolatoroberfläche aufweist. Auch hier wird vermieden, dass kritische Probleme der Wandentladung entlang der Isolatoroberflächen auftreten würden, da der Beschleunigungskanal nun keine Isolatoroberflächen aufweisen muss.

Ausführungsbeispiele der Erfindung werden anhand der folgenden Zeichnung näher erläutert, ohne jedoch darauf beschränkt zu sein. Darin zeigen:
- Fig. 1: eine schematische Darstellung einer Greinacherschaltung, wie sie aus dem Stand der Technik bekannt ist.
- Fig. 2: eine schematische Darstellung eines Schnitts durch eine Gleichspannungs-Hochspannungsquelle mit einer Teilchenquelle im Zentrum,
- Fig. 3: eine schematische Darstellung eines Schnitts durch eine Gleichspannungs-Hochspannungsquelle, die als Tandembeschleuniger ausgebildet ist,
- Fig. 4: eine schematische Darstellung des Elektrodenaufbaus mit einem Stapel zylinderförmig angeordneter Elektroden,
- Fig. 5: eine schematische Darstellung eines Schnitts durch eine Gleichspannungs-Hochspannungsquelle nach Fig. 2 mit zum Zentrum hin abnehmenden Elektrodenabstand,
- Fig. 6: eine Darstellung der Dioden der Schaltvorrichtung, die als vakuumkolbenfreie Elektronenröhren ausgebildet sind,
- Fig. 7: ein Diagramm, das den Ladungsvorgang in Abhängigkeit von Pumpzyklen zeigt, und
- Fig. 8: die vorteilhafte Kirchhoff-Form der Elektrodenenden.

Gleiche Teile sind in den Figuren mit denselben Bezugszeichen versehen.

Am Schaltbild in der Fig. 1 soll das Prinzip einer Hochspannungskaskade 9, die gemäß einer Greinacherschaltung aufgebaut ist, verdeutlicht werden.

An einem Eingang 11 wird eine Wechselspannung U angelegt. Die erste Halbwelle lädt über die Diode 13 den Kondensator 15 auf die Spannung U auf. Bei der darauf folgenden Halbwelle der Wechselspannung addiert sich die Spannung U vom Kondensator 13 mit der Spannung U am Eingang 11, so dass der Kondensator 17 über die Diode 19 nun auf die Spannung 2U aufgeladen wird. Dieser Prozess wiederholt sich in den darauf folgenden Dioden und Kondensatoren, so dass in der in Fig. 1 abgebildeten Schaltung insgesamt am Ausgang 21 die Spannung 6U erzielt wird. Die Fig. 2 zeigt auch deutlich, wie durch die dargestellte Schaltung jeweils der erste Satz 23 von Kondensatoren eine erste Kondensatorkette und der zweite Satz 25 von Kondensatoren eine zweite Kondensatorkette bildet.

Fig. 2 zeigt einen schematischen Schnitt durch eine Hochspannungsquelle 31 mit einer zentralen Elektrode 37, einer äußeren Elektrode 39 und einer Reihe von Zwischenelektroden 33, die durch eine Hochspannungskaskade 35, deren Prinzip in Fig. 1 erläutert wurde, verschaltet sind und durch diese Hochspannungskaskade 35 geladen werden können.

Die Elektroden 39, 37, 33 sind hohlkugelförmig ausgebildet und konzentrisch zueinander angeordnet. Die maximale elektrische Feldstärke, die angelegt werden kann, ist proportional zur Kurvatur der Elektroden. Daher ist eine Kugelschalengeometrie besonders günstig.

Im Zentrum liegt die Hochspannungselektrode 37, die äußerste Elektrode 39 kann eine Masseelektrode sein. Durch einen äquatorialen Schnitt 47 sind die Elektroden 37, 39, 33 in zwei voneinander, durch einen Spalt getrennte Halbkugelstapel geteilt. Der erste Halbkugelstapel bildet eine erste Kondensatorkette 41, der zweite Halbkugelstapel eine zweite Kondensatorkette 43.

Dabei werden an die äußersten Elektroden-Schalenhälften 39', 39" jeweils die Spannung U einer Wechselspannungsquelle 45 angelegt. Die Dioden 49 zur Bildung der Schaltung sind im Bereich des Großkreises der Halbhohlkugeln angeordnet, d. h. im äquatorialen Schnitt 47 der jeweiligen Hohlkugeln. Die Dioden 49 bilden die Querverbindungen zwischen den beiden Kondensatorketten 41, 43, die den beiden Sätzen 23, 25 an Kondensatoren aus Fig. 1 entsprechen.

In der hier dargestellten Hochspannungsquelle 31 führt durch die zweite Kondensatorkette 43 ein Beschleunigungskanal 51, welcher von einer z.B. im Inneren liegenden Teilchenquelle 52 ausgeht und eine Extraktion des Teilchenstroms ermöglicht. Der Teilchenstrom geladener Teilchen erfährt von der hohlkugelförmigen Hochspannungselektrode 37 eine hohe Beschleunigungsspannung.

Die Hochspannungsquelle 31 bzw. der Teilchenbeschleuniger weisen den Vorteil auf, dass der Hochspannungsgenerator und der Teilchenbeschleuniger ineinander integriert sind, da dann alle Elektroden und Zwischenelektroden im kleinstmöglichen Volumen untergebracht werden können.

Um die Hochspannungselektrode 37 zu isolieren, ist die gesamte Elektrodenanordnung durch eine Vakuumisolation isoliert. Unter anderem können dadurch besonders hohe Spannungen der Hochspannungselektrode 37 erzeugt werden, was eine besonders hohe Teilchenenergie zur Folge hat. Es ist aber auch prinzipiell eine Isolierung der Hochspannungselektrode mittels fester oder flüssiger Isolation denkbar.

Die Verwendung von Vakuum als Isolator und die Verwendung eines Zwischenelektrodenabstandes in der Größenordnung von 1 cm ermöglichen es, elektrische Feldstärken von Werten von über 20 MV/m zu erreichen. Darüber hinaus hat die Verwendung von Vakuum den Vorteil, dass der Beschleuniger während des Betriebs nicht unterbelastet werden muss, da die bei der Beschleunigung auftretende Strahlung bei Isolatormaterialien zu Problemen führen kann. Dies erlaubt den Bau kleinerer und kompakterer Maschinen.

Fig. 3 zeigt eine Weiterbildung der in Fig. 2 gezeigten Hochspannungsquelle zum Tandembeschleuniger 61. Die Schaltvorrichtung 35 aus Fig. 2 ist der Übersichtlichkeit halber nicht dargestellt, ist aber bei der in Fig. 3 gezeigten Hochspannungsquelle identisch.

In dem hier dargestellten Beispiel weist auch die erste Kondensatorkette 41 einen Beschleunigungskanal 53 auf, der durch die Elektroden 33, 37, 39 führt.

Im Inneren der zentralen Hochspannungselektrode 37 ist anstelle der Teilchenquelle eine Karbonfolie 55 zum Ladungsstripping angeordnet. Es können dann negativ geladene Ionen außerhalb der Hochspannungsquelle 61 erzeugt werden, entlang des Beschleunigungskanals 53 durch die erste Kondensatorkette 41 zu der zentralen Hochspannungselektrode 37 beschleunigt werden, bei Durchgang durch die Karbonfolie 55 in positiv geladene Ionen umgewandelt werden und anschließend durch den Beschleunigungskanal 51 der zweiten Kondensatorkette 43 weiter beschleunigt werden und wieder aus der Hochspannungsquelle 31 austreten.

Die äußerste Kugelschale 39 kann weitgehend geschlossen bleiben und so die Funktion eines geerdeten Gehäuses übernehmen.

Die unmittelbar darunter liegende Halbkugelschale kann dann die Kapazität eines LC-Schwingkreises und Teil des Antriebsanschlusses der Schaltvorrichtung sein.

Ein derartiger Tandembeschleuniger verwendet negativ geladene Teilchen. Die negativ geladenen Teilchen werden durch die erste Beschleunigungsstrecke 53 von der äußeren Elektrode 39 zur zentralen Hochspannungselektrode 37 hin beschleunigt. Bei der zentralen Hochspannungselektrode 37 findet ein Ladungsumwandlungsprozess statt.

Dies kann beispielsweise durch eine Folie 55 geschehen, durch die die negativ geladenen Teilchen geleitet werden, und mit deren Hilfe ein sogenanntes Charge-Stripping durchgeführt wird. Die resultierenden positiv geladenen Teilchen werden durch die zweite Beschleunigungsstrecke 51 von der Hochspannungselektrode 37 wieder hinzu äußeren Elektrode 39 weiter beschleunigt. Die Ladungsumwandlung kann dabei auch derart geschehen, dass mehrfach positiv geladene Teilchen, wie zum Beispiel C⁴⁺ entstehen, die besonders stark durch die zweite Beschleunigungsstrecke 51 beschleunigt werden.

Eine Ausführungsform des Tandembeschleunigers sieht vor, einen Protonenstrahl der Stärke 1 mA mit einer Energie von 20 MeV zu erzeugen. Hierzu wird ein kontinuierlicher Strom von Teilchen aus einer H⁻-Partikelquelle in die erste Beschleunigungsstrecke 53 eingeleitet und auf die zentrale +10 MV-Elektrode in beschleunigt. Der Partikel treffen auf einen Karbon-Ladungsstripper, wodurch beide Elektronen von den Protonen entfernt werden. Der Laststrom der Greinacherkaskade ist daher zweimal so groß wie der Strom des Partikelstrahls.

Die Protonen gewinnen weitere 10 MeV Energie, während sie durch die zweite Beschleunigungsstrecke 53 aus dem Beschleuniger austreten.

Für eine derartige Beschleunigung kann der Beschleuniger eine 10 MV Hochspannungsquelle vorsehen, welche N = 50 Stufen aufweist, d.h. also insgesamt 100 Dioden und Kondensatoren. Bei einem inneren Radius von r = 0,05 m und einer Vakuumisolation mit einer Durchbruchfeldstärke von 20 MV/m beträgt der äußere Radius 0,55 m. In jeder Halbkugel finden 50 Zwischenräume mit einem Abstand von 1 cm zwischen benachbarten Kugelschalen.

Eine geringere Anzahl von Stufen reduziert die Anzahl der Ladezyklen und die effektive interne Quellenimpedanz, erhöht jedoch die Anforderungen an die Pump-Ladespannung.

Die im äquatorialen Spalt angeordneten Dioden, die die beiden Hemisphären-Stapel miteinander verbinden, können z.B. in einem spiralartigen Muster angeordnet werden. Die totale Kapazität kann gemäß Gleichung (3.4) 74 pF betragen, die gespeicherte Energie 3.7 kJ. Ein Ladestrom von 2 mA benötigt eine Betriebsfrequenz von ungefähr 100 kHz.

Wenn Karbon-Folien zum Ladungsstripping eingesetzt werden, können Folien mit einer Foliendicke von t ≈ 15 ... 30 µg/cm² eingesetzt werden. Diese Dicke stellt einen guten Kompromiss zwischen Partikeltransparenz und Effektivität des Ladungsstrippings dar.

Die Lebensdauer einer Karbonstripperfolie kann mit T_{foil} = k_{foil}*(UA)/(Z²I) abgeschätzt werden, wobei I der Strahlstrom, A die Spotfläche des Strahls, U die Partikelenergie und Z die Partikelmasse ist. Aufgedampfte Filme haben einen Wert von kfoil ≈ 1.1 C/Vm².

Karbonfoilen, die durch Zersetzen von Ethylen mittels Glimmentladung hergestellt werden, haben eine dickenabhängige Lebensdauerkonstante von kfoil ≈ (0.44 t - 0.60) C/Vm², wobei die Dicke in µg/cm² angegeben wird.

Bei einem Strahldurchmesser von 1 cm und einer Strahlstromstärke von 1 mA kann dabei eine Lebensdauer von 10 ... 50 Tagen erwartet werden. Längere Lebenszeiten können erreicht werden, wenn die effektiv durchstrahlte Fläche vergrößert wird, z.B. durch ein Abtasten einer rotierenden Scheibe oder eine Folie mit linearer Bandstruktur.

Fig. 4 illustriert eine Elektrodenform, bei dem hohlzylinderförmige Elektroden 33, 37, 39 konzentrisch zueinander angeordnet sind. Durch einen Spalt wird der Elektrodenstapel in zwei voneinander getrennte Kondensatorketten aufgeteilt, welche mit einer analog zu Fig. 2 aufgebauten Schaltvorrichtung verschaltet werden können.

Fig. 5 zeigt eine Weiterbildung der in Fig. 2 gezeigten Hochspannungsquelle, bei der der Abstand der Elektroden 39, 37, 33 zum Zentrum hin abnimmt. Wie unten erläutert lässt sich durch eine derartige Ausgestaltung die Abnahme der an der äußeren Elektrode 39 angelegten Pump-Wechselspannung zum Zentrum hin kompensieren, sodass dennoch zwischen benachbarten Elektrodenpaaren eine im Wesentlichen gleiche Feldstärke herrscht. Hierdurch lässt sich eine weitgehend konstante Feldstärke entlang des Beschleunigungskanals 51 erreichen.

Der abnehmende Elektrodenabstand kann auch auf Ausgestaltungen gemäß Fig. 3 und Fig. 4 angewendet werden.

Fig. 6 zeigt eine Ausgestaltung der Dioden der Schaltvorrichtung gezeigt. Die konzentrischen angeordneten, halbkugelschalartigen Elektroden 39, 37, 33 sind der Übersichtlichkeit halber nur angedeutet dargestellt.

Die Dioden sind hier als Elektronenröhren 63 gezeigt, mit einer Kathode 65 und einer gegenüberliegenden Anode 67. Da die Schaltvorrichtung in der Vakuumisolation angeordnet ist, entfällt das Vakuumgefäß der Elektronenröhren, das sonst zum Betrieb der Elektronen notwenig wäre. Die Kathoden können als thermische Elektronenemitter z.B. mit Strahlungsheizung durch den äquatorialen Spalt oder als Photokathoden ausgebildet sein. Letztere erlauben durch Modulation der Belichtung z.B. durch Laserstrahlung eine Steuerung des Stroms in jeder Diode. Der Ladestrom und damit indirekt die Hochspannung kann so gesteuert werden.

Im Folgenden werden eine nähere Ausführungen zu Komponenten der Hochspannungsquelle bzw zu dem Teilchenbeschleuniger gemacht.

### Sphärischer Kondensator

Die Anordnung folgt dem in Fig. 1 gezeigten Prinzip, die Hochspannungselektrode im Inneren des Beschleunigers und die konzentrische Masseelektrode an der Außenseite des Beschleunigers anzuordnen.

Ein Kugelkondensator mit innerem Radius r und äußerem Radius R hat die Kapazität $C = 4 π {∈}_{0} \frac{rR}{R - r} .$

Die Feldstärke bei Radius ρ ist dann $E = \frac{rR}{\left(R-r\right) {ρ}^{2}} U$

Diese Feldstärke ist quadratisch abhängig vom Radius und nimmt zur inneren Elektrode hin somit stark zu. Bei der Inneren Elektrodenfläche ρ = r ist das Maximum $\hat{E} = \frac{R}{r \left(R-r\right)} U$ erreicht. Aus Sicht der Durchbruchsfestigkeit ist dies unvorteilhaft.

Ein hypothetischer sphärischer Kondensator mit einem homogenen elektrischen Feld hätte die Kapazität $\overline{C} = 4 π {∈}_{0} \frac{{R}^{2} + rR + {r}^{2}}{R - r} .$

Dadurch, dass im Kaskadenbeschleuniger die Elektroden der Kondensatoren der Greinacherkaskade als Zwischenelektroden auf klar definiertem Potential eingefügt sind, wird die Feldstärkeverteilung über den Radius linear angeglichen, da für dünnwandige Hohlkugeln die elektrische Feldstärke ungefähr gleich dem flachen Fall $E \to \frac{U}{\left(R-r\right) .}$ mit minimaler maximaler Feldstärke ist.

Die Kapazität zweier benachbarter Zwischenelektroden ist ${C}_{k} = 4 π {∈}_{0} \frac{{r}_{k} {r}_{k + 1}}{{r}_{k + 1} - {r}_{k}} .$

Halbkugelförmige Elektroden und gleicher Elektrodenabstand d = (R-r)/N führt zu rₖ= r +kd und zu Elektrodenkapazitäten ${C}_{2 k} = {C}_{2 k + 1} = 2 π {∈}_{0} \frac{{r}^{2} + rd + \left(2rd+{d}^{2}\right) k + {d}^{2} {k}^{2}}{d} .$

### Gleichrichter

Moderne Avalanche-Halbleiter-Dioden (engl: "soft avalanche semiconductor diodes") haben sehr geringe parasitäre Kapazitäten und weisen kurze Erholzeiten auf. Eine Schaltung in Serie benötigt keine Widerstände zur Potentialäquilibrierung. Die Betriebsfrequenz kann vergleichsweise hoch gewählt werden, um die relativ kleinen Interelektroden-Kapazitäten der beiden Greinacher-Kondensatorstapel zu nutzen.

Bei einer Pump-Spannung zum Laden der Greinacher-Kaskade kann eine Spannung von Uᵢₙ≈100kV, also 70 kV_{eff}, verwendet werden. Die Dioden müssen Spannungen von 200 kV aushalten. Dies kann dadurch erreicht werden, dass Ketten von Dioden mit einer geringeren Toleranz verwendet werden. Es können beispielsweise zehn 20 kV Dioden verwendet werden. Dioden können z.B. Dioden der Firma Philips mit der Bezeichnung BY724, Dioden der Firma EDAL mit der Bezeichnung BR757-200A oder Dioden der Firma Fuji mit der Bezeichnung ESJA5320A sein.

Schnelle Sperr-Erholzeiten (reverse recovery time), z.B. tᵣᵣ≈100 ns für BY724, minimieren Verluste. Die Abmessung der Diode BY724 von 2,5 mm x 12,5 mm erlaubt es, alle 1000 Dioden für die Schaltvorrichtung in einer einzigen äquatorialen Ebene für den weiter unten näher spezifizierten, kugelförmigen Tandembeschleuniger unterzubringen.

Anstelle von Festkörperdioden können auch Elektronenröhren eingesetzt werden, bei denen die Elektronenemission zur Gleichrichtung verwendet wird. Die Kette von Dioden kann durch eine Vielzahl ein maschenartig zueinander angeordneten Elektroden der Elektronenröhren gebildet werden, die mit den Halbkugelschalen verbunden sind. Jede Elektrode agiert einerseits als Kathode, andererseits als Anode.

### Diskreter Kondensator-Stapel

Die zentrale Idee besteht darin, die konzentrischen nacheinander angeordneten Elektroden auf einer Äquatorebene durchzuschneiden. Die beiden resultierenden Elektroden-Stapel stellen die Kaskaden-Kondensatoren dar. Es ist lediglich notwendig, die Kette von Dioden an gegenüberliegende Elektroden über die Schnittebene hinweg anzuschließen. Es ist anzumerken, dass der Gleichrichter die Potentialunterschiede der nacheinander angeordneten Elektroden automatisch auf etwa 2 Uᵢₙ stabilisiert, was konstante Elektrodenabstände nahelegt. Die Antriebsspannung wird zwischen den beiden äußeren Hemisphären angelegt.

### Ideale Kapazitätsverteilung

Wenn die Schaltung nur die Kapazitäten der Abb. 3 enthält, liefert der stationäre Betrieb eine Betriebsfrequenz f eine Ladung $Q = \frac{{I}_{out}}{f}$ pro Vollwelle in die Last durch den Kondensator C₀. Jedes der Kondensatorpaare C₂ₖ und C₂ₖ₊₁ übertragen somit eine Ladung (k+1) Q.

Die Ladungspumpe stellt eine Generator-Quellen-Impedanz ${R}_{G} = \frac{1}{2 f} {\sum }_{k = 0}^{N - 1} \left(\frac{2 {k}^{2} + 3 k + 1}{{C}_{2 k}}+\frac{2 {k}^{2} + 4 k + 2}{{C}_{2 k + 1}}\right) .$ dar. Dadurch reduziert ein Laststrom Iₒᵤₜ die DC-Ausgangsspannung gemäß ${U}_{out} = 2 {NU}_{in} - {R}_{G} {I}_{out} .$

Der Laststrom verursacht eine AC-Restwelligkeit am DC-Ausgang mit dem Spitze-zu-Spitze-Wert $δU = \frac{{I}_{out}}{f} {\sum }_{k = 0}^{N - 1} \frac{k + 1}{{C}_{2 k}} .$

Wenn alle Kondensatoren gleich Cₖ = C sind, ist die effektive Quellenimpedanz ${R}_{G} = \frac{8 {N}^{3} + 9 {N}^{2} + N}{12 fC}$ und der Spitze-zu-Spitze-Wert der AC-Welligkeit wird $δU = \frac{{I}_{out}}{fC} \frac{{N}^{2} + N}{2} .$

Für einen gegebenen Gesamtenergie-Speicher innerhalb des Gleichrichters reduziert ein kapazitives Ungleichgewicht zugunsten des Niederspannungsteils die Werte R_{G} und R_{R} geringfügig im Vergleich zur üblichen Wahl von gleichen Kondensatoren.

Fig. 7 zeigt das Aufladen einer ungeladenen Kaskade von N = 50 konzentrischen Halbkugeln, aufgetragen über die Anzahl von Pump-Zyklen.

### Streukapazitäten

Jeglicher Ladungsaustausch zwischen den zwei Säulen reduziert die Effizienz der Vervielfacher-Schaltung, siehe Fig. 1, z.B. aufgrund der Streukapazitäten cⱼ und der Sperrverzögerungsladungsverluste (engl: "reverse recovery charge loss") qⱼ durch die Dioden Dⱼ.

Die Grundgleichungen für die Kondensatorspannungen Uₖ^{±} an der positiven und negativen Extrema der Spitzenantriebspannung U, wobei der Dioden-Durchlassspannungsabfall vernachlässigt wird, sind: ${U}_{2 k}^{+} = {u}_{2 k + 1}$ ${U}_{2 k}^{-} = {u}_{2 k}$ ${U}_{2 k + 1}^{+} = {u}_{2 k + 1}$ ${U}_{2 k + 1}^{-} = {u}_{2 k + 2}$ bis zum Index 2N - 2 und ${U}_{2 N - 1}^{+} = {u}_{2 N - 1} - U$ ${U}_{2 N - 1}^{-} = U .$

Mit dieser Nomenklatur ist die durchschnittliche Amplitude der DC-Ausgangsspannung ${U}_{out} = \frac{1}{2} {\sum }_{k = 0}^{2 N - 1} {u}_{k} .$

Der Spitze-zu-Spitze-Wert der Welligkeit der DC-Spannung ist $δU = {\sum }_{k = 0}^{2 N - 1} {\left(-1\right)}^{k + 1} {u}_{k} .$

Mit Streukapazitäten cᵢ parallel zu den Dioden Dᵢ sind die Grundgleichungen für die Variablen u₋₁ = 0, U_{2N} = 2 U, und das tridiagonale Gleichungssystem ist ${C}_{k - 1} {u}_{k - 1} \left({C}_{k - 1}+{C}_{k}\right) {u}_{k} + {\left({C}_{k}-{c}_{k}\right)}_{{u}_{k + 1}} = { \begin{matrix}Q & ∀ k even \\ 0 & ∀ k odd .\end{matrix}$

### Sperrverzögerungsladungen (engl: "reverse recovery charges")

Endliche Sperrverzögerungszeiten tᵣᵣ der begrenzten Dioden verursachen einen Ladungsverlust von ${q}_{D} = {ηQ}_{D}$ mit η = f tᵣᵣ und Q_{D} für die Ladung pro Vollwelle in Vorwärtsrichtung. Gl. (3.22) wird dann zu ${C}_{k - 1} {u}_{k - 1} - \left({C}_{K - 1}+\left(1-η\right){C}_{k}\right) {u}_{k} + {\left(\left(1-η\right){C}_{K}-{c}_{k}\right)}_{{u}_{k + 1}} = { \begin{matrix}Q & ∀ k even \\ 0 & ∀ k odd .\end{matrix}$

### Kontinuierlicher Kondensatorstapel

### Kapazitive Übertragungsleitung

In Greinacher-Kaskaden nehmen die Gleichrichterdioden im Wesentlichen die AC-Spannung auf, verwandeln sie in DC-Spannung und akkumulieren diese zu einer hohen DC-Ausgangsspannung. Die AC-Spannung wird von den beiden Kondensator-Säulen auf die Hochspannungselektrode geleitet, und durch die Gleichrichter-Ströme und Streukapazitäten zwischen den beiden Säulen gedämpft.

Für eine hohe Anzahl N von Stufen kann diese diskrete Struktur durch eine kontinuierliche Übertragungsleitung-Struktur angenähert werden.

Für die AC-Spannung stellt der Kondensatoraufbau einen longitudinale Impedanz mit einer längenspezifischen Impedanz dar. Streukapazitäten zwischen den beiden Säulen führen eine längenspezifische Shunt-Admittanz ein. Der Spannungsstapelung der Gleichrichter-Dioden bewirkt eine zusätzliche spezifische Stromlast , die proportional ist zum DC-Laststrom Iₒᵤₜ und zur Dichte der Anzapfungen entlang der Übertragungsleitung.

Die Grundgleichungen für die AC-Spannung U (x) zwischen den Säulen und dem AC-Längsstrom I (x) sind $U ′ = Z I .$

Die allgemeine Gleichung ist eine erweiterte Telegraphengleichung

Im Allgemeinen ist die Spitze-zu-Spitze-Welligkeit am DC-Ausgang gleich der Differenz der AC-Spannungsamplitude an beiden Enden der Übertragungsleitung $δU = U \left({x}_{0}\right) - U \left({x}_{1}\right) .$

Zwei Randbedingungen sind für eine eindeutige Lösung dieser Differentialgleichung zweiter Ordnung erforderlich.

Eine der Randbedingungen kann U (x₀) = Uᵢₙ sein, gegeben durch die AC-Antriebsspannung zwischen den DC-Niederspannungsenden der beiden Säulen. Die andere natürliche Randbedingung bestimmt den AC-Strom am DC-Hochspannungsende x = x₁. Die Randbedingung für eine konzentrierte terminale AC-Impedanz Z₁ zwischen den Säulen ist $U ′ \left({x}_{1}\right) = \frac{Z \left({x}_{1}\right)}{{Z}_{1}} U \left({x}_{1}\right) .$

Im unbelasteten Fall Z₁ = ∞ ist die Randbedingung U'(x₁) = 0.

### Konstanter Elektrodenabstand

Für einen konstanten Elektrodenabstand t ist der spezifische Laststrom so dass die Verteilung der AC-Spannung geregelt ist durch

Die durchschnittliche DC Ausgangsspannung ist dann ${U}_{out} = \frac{2 {U}_{in}}{t} {\int }_{0}^{Nt} U \left(x\right) dx$ und die DC-Spitze-zu-Spitze-Welligkeit der DC-Spannung ist $δU = U \left(Nt\right) - U \left(0\right) .$

### Optimaler Elektrodenabstand

Der optimale Elektrodenabstand sorgt für eine konstante elektrische Gleichstrom-Feldstärke 2 E bei dem geplanten DC Laststrom. Der spezifische AC-Laststrom entlang der Übertragungsleitung ist positionsabhängig

Die AC-Spannung folgt

Die Elektrodenabstände ergeben sich aus den lokalen AC-Spannungsamplituden t(x) = U(x)/E.

Die DC-Ausgangsspannung bei dem geplanten DC-Laststroms ist Uₒᵤₜ = 2Ed. Eine Verringerung der Last erhöht stets die Spannungen zwischen den Elektroden, daher kann ein Betrieb mit wenig oder ohne Last das zulässige E und die maximale Belastbarkeit der Gleichrichtersäulen überschreiten. Es kann daher empfehlenswert sein, das Design für einen unbelasteten Betrieb zu optimieren.

Für jede gegebene Elektrodenverteilung, die anders ist als diejenige bei Auslegung für einen geplanten DC-Laststroms, ist die AC-Spannung entlang der Übertragungsleitung und damit die DC-Ausgangsspannung geregelt durch die Gl. (3.27).

### Lineare Kaskade

Für eine lineare Kaskade mit flachen Elektroden der Breite w, Höhe h und einem Abstand s zwischen den Säulen sind Übertragungsleitung-Impedanzen

### Lineare Kaskade - Konstanter Elektrodenabstand

Die inhomogene Telegraphengleichung ist

Unter Annahme einer Leitung, die sich von x = 0 bis x = d = Nt erstreckt und die durch Uᵢₙ = U (0) betrieben wird, und einer Ausbreitungskonstante von γ² = 2/(h*s), lautet die Lösung $U \left(x\right) = \frac{cosh γx}{cosh γd} {U}_{in} + \left(\frac{cosh γx}{cosh γd}\right) \frac{{N}_{3}}{2 f {∈}_{0} dw} {I}_{out} .$

Die Dioden zapfen im Wesentlichen die AC-Spannung an, richten sie gleich und akkumulieren sie entlang der Übertragungsleitung. Die durchschnittliche DC-Ausgangsspannung ist somit ${U}_{out} = \frac{2}{t} {\int }_{0}^{d} U \left(x\right) dx ,$ oder - explizit - ${U}_{out} = 2 N \frac{tanh γd}{γd} {U}_{in} + \left(\frac{tanh γd}{γd}-1\right) \frac{{N}^{2} s}{f {∈}_{0} dw} {I}_{out} .$

Eine Reihenerweiterung bis zur dritten Ordnung nach γd gibt ${U}_{out} \approx 2 {N U}_{in} \left(1-\frac{2 {d}^{2}}{3 hs}\right) - \frac{2 {N}^{2}}{2 f} \frac{d}{{∈}_{0} hw} {I}_{out}$ und $δU \approx \frac{{d}^{2}}{hs} {U}_{in} + \frac{N}{f} \frac{d}{2 {∈}_{0} hw} {I}_{out} .$

Die Laststrom-bezogenen Effekte entsprechen Gl. (3.12) und (3.13).

### Lineare Kaskade - Optimaler Elektrodenabstand

Die Grundgleichung ist hier $UU " - \frac{2}{hs} {U}^{2} = \frac{{EI}_{out}}{f {∈}_{0} wh} ,$

Es scheint, dass diese Differentialgleichung keine geschlossene analytische Lösung hat. Die implizite Lösung, die U'(0) = 0 erfüllt, ist $x = {\int }_{U \left(0\right)}^{U \left(x\right)} \frac{du}{\sqrt{\frac{2}{hs} \left({u}^{2}-{U}^{2}\left(0\right)\right) + \frac{{EI}_{out}}{f {∈}_{0} wh} log \frac{u}{U \left(0\right)}}} .$

### Radiale Kaskade

Unter der Annahme eines Stapels konzentrischer Zylinderelektroden mit einer Radius-unabhängigen Höhe h und einem axialen Spalt s zwischen den Säulen wie in Fig. 4 gezeigt sind die radial-spezifischen Impedanzen $Z = \frac{1}{π {∈}_{0} ωrh} , = \frac{2 π {∈}_{0}}{s} .$

### Radiale Kaskade - Konstanter Elektrodenabstand

Mit einem äquidistanten radialen Elektrodenabstand t = (R-r)/N hat die Grundgleichung $U " + \frac{1}{ρ} U ′ - \frac{2}{hs} U = \frac{{I}_{out}}{{∈}_{0} ωhtρ}$ die allgemeine Lösung $U \left(ρ\right) = {AK}_{0} \left(γρ\right) + {BI}_{0} \left(γρ\right) + \frac{{I}_{out}}{4 γf {∈}_{0} ht} {L}_{0} \left(γρ\right) .$ mit γ² = 2/(h*s). K₀ und I₀ sind die modifizierte Bessel-Funktionen und L₀ ist die modifizierte STRUVE Funktion L₀ nullter Ordnung.

Die Randbedingungen U' (r) = 0 am inneren Radius r und U (R) = Uᵢₙ am äußeren Radius R bestimmen die beiden Konstanten $A = \frac{{U}_{in} {I}_{1} \left(γr\right) - \frac{{I}_{out}}{4 γf {∈}_{0} ht} \left[{I}_{1}\left(γr\right) {L}_{0} \left(γR\right)-{I}_{0}\left(γR\right)\left({L}_{1}\left(γr\right)+\frac{2}{π}\right)\right]}{{I}_{0} \left(γR\right) {K}_{1} \left(γr\right) + {I}_{1} \left(γr\right) {K}_{0} \left(γR\right)}$ $B = \frac{{U}_{in} {K}_{1} \left(γr\right) - \frac{{I}_{out}}{4 γf {∈}_{0} ht} \left[{K}_{1}\left(γr\right){L}_{0}\left(γR\right)+{K}_{0}\left(γR\right)\left({L}_{1}\left(γr\right)+\frac{2}{π}\right)\right]}{{I}_{0} \left(γR\right) {K}_{1} \left(γr\right) + {I}_{1} \left(γr\right) {K}_{0} \left(γR\right)}$ sodass $U \left(p\right) = {U}_{ln} \frac{{I}_{0} \left(γρ\right) {K}_{1} \left(γr\right) + {I}_{1} \left(γr\right) {K}_{0} \left(γρ\right)}{{I}_{0} \left(γR\right) {K}_{1} \left(γr\right) + {I}_{1} \left(γr\right) {K}_{0} \left(γR\right)} + \frac{{I}_{out}}{4 γf {∈}_{0} ht} \left[{L}_{0}\left(γρ\right)-{L}_{0}\left(γR\right)\frac{{I}_{0} \left(γρ\right) {K}_{1} \left(γr\right) + {I}_{1} \left(γr\right) {K}_{0} \left(γρ\right)}{{I}_{0} \left(γR\right) {K}_{1} \left(γr\right) + {I}_{1} \left(γr\right) {K}_{0} \left(γR\right)}-\left({L}_{1}\left(γr\right) + \frac{2}{π}\right)\frac{{I}_{0} \left(γρ\right) {K}_{0} \left(γR\right) - {I}_{0} \left(γR\right) {K}_{0} \left(γρ\right)}{{I}_{0} \left(γR\right) {K}_{1} \left(γr\right) + {I}_{1} \left(γr\right) {K}_{0} \left(γR\right)}\right] .$

K₁ und I₁ sind die modifizierte Bessel-Funktionen und L₁ die modifizierte Struve-Funktion L₁ = L'₀ - 2/n, alle erster Ordnung.

Die DC-Ausgangsspannung ist ${U}_{out} = \frac{2}{t} {\int }_{r}^{R} U \left(ρ\right) dp .$

### Radiale Kaskade - Optimaler Elektrodenabstand

Der optimale lokale Elektrodenabstand ist t(ρ) = U(p)/E, und die Grundgleichung wird zu $UU " + \frac{1}{ρ} UU ′ - \frac{2}{hs} {U}^{2} = \frac{{EI}_{out}}{{∈}_{0} ωhρ}$

Es scheint, dass diese Differentialgleichung keine geschlossene analytische Lösung hat, sie kann aber numerisch gelöst werden.

### Elektrodenformen

### Äquipotentialflächen

Eine kompakte Maschine benötigt eine Maximierung der elektrischen Durchschlagfeldstärke. Generell glatte Oberflächen mit geringer Krümmung sollten für die Kondensatorelektroden gewählt werden. Die elektrische Durchschlagfeldstärke E skaliert in grober Näherung mit der inversen Quadratwurzel des Elektrodenabstands, so dass eine große Zahl von knapp beabstandeten Äquipotentialflächen mit geringeren Spannungsunterschieden gegenüber einigen wenigen großen Abständen mit großen Spannungsunterschieden vorzuziehen sind.

### Minimale E-Feld Elektrodenkanten

Für einen im wesentlich ebenen Elektrodenaufbau mit äquidistantem Abstand und einer linearen Spannungsverteilung ist die optimale Kantenform als KIRCHHOFF-Form bekannt(siehe unten), $x = \frac{A}{2 π} ln \frac{1 + cos ϑ}{1 - cos ϑ} - \frac{1 + {A}^{2}}{4 π} ln \frac{1 + 2 A cos ϑ + {A}^{2}}{1 - 2 A cos ϑ + {A}^{2}}$ $y = \frac{b}{2} + \frac{1 - {A}^{2}}{2 π} \left(arctan\frac{2 A}{1 - {A}^{2}}-arctan\frac{2 A sin ϑ}{1 - {A}^{2}}\right) .$ in Abhängigkeit der Parameter ϑ ∈ [0, n/2]. Die Elektrodenform ist in Fig. 8 gezeigt. Die Elektroden verfügen über einen normalisierten Einheitsabstand und eine asymptotische Dicke 1 - A weit weg von der Kante, die sich stirnseitig zu einer vertikalen Kante mit der Höhe $b = 1 - A - \frac{2 - 2 {A}^{2}}{π} arctan A .$ verjüngt.

Der Parameter 0 < A < 1 stellt auch die inverse E-Feldüberhöhung aufgrund der Anwesenheit der Elektroden dar. Die Dicke der Elektroden kann beliebig klein sein, ohne bemerkbare E-Feldverzerrungen einzuführen.

Eine negative Krümmung, z. B. an den Mündungen entlang des Strahlpfades, reduzieren die E-Feld Amplitude weiter. Dieses positive Ergebnis ist auf die Tatsache zurückzuführen, dass die Elektroden nur eine lokale Störung eines bereits existierenden E-Feldes herbeiführen.

Die optimale Form für freistehende Hochspannungselektroden sind ROGOWSKI- und BORDA-Profile, mit einem Spitzenwert in der E-Feld Amplitude von dem Zweifachen der unverzerrten Feldstärke.

### Antriebsspannungsgenerator

Der Antriebsspannungsgenerator muss über eine hohe Wechselspannung bei hoher Frequenz bereitstellen. Die übliche Vorgehensweise ist es, eine mittlere AC-Spannung durch einen hoch isolierten Ausgangstransformator zu verstärken.

Störende interne Resonanzen, die von unvermeidbaren Wicklungskapazitäten und Streuinduktivitäten verursacht werden, machen den Entwurf eines Designs für einen solchen Transformator zu einer Herausforderung.

Eine Alternative kann eine Ladungspumpe sein, d.h. ein periodisch betriebener Halbleiter-Marx-Generator sein. Eine solche Schaltung liefert eine Ausgangsspannung mit einem Wechsel zwischen Masse und einer hohen Spannung einer einzigen Polarität, und lädt den ersten Kondensator der Kondensatorkette effizient auf.

### Durchschlagsfestigkeit im Vakuum

### d^{-0.5}-Gesetz

Es gibt eine Fülle von Hinweisen - aber keine endgültige Erklärung -, dass für die Elektrodenabstände über d ≈ 10⁻³ m die Durchbruchspannung ungefähr proportional zur Quadratwurzel des Abstandes ist. Das Durchbruch-E-Feld skaliert daher gemäß ${E}_{max} = σ {d}^{- 0.5}$ mit konstantem A in Abhängigkeit vom Elektrodenmaterial (siehe unten). Es scheint, dass für die Felder von E ≈ 20 MV/m momentan verfügbare Elektrodenoberflächenmaterialien eine Elektrodenabstandsentfernung von d ≤ 10⁻² m erfordern.

### Oberflächenmaterialien

Der Überschlag zwischen den Elektroden im Vakuum hängt stark von der Materialoberfläche ab. Die Ergebnisse der CLIC Studie (A. Descoeudres et al. " DC Breakdown experiments for CLIC", Proceedings of EPAC08, Genoa, Italy, p.577, 2008) zeigen die Durchbruch-Koeffizienten

| material | | |
|---|---|---|
| steel | 3.85 | |
| SS 316LN | 3.79 | 3.16 |
| Ni | 3.04 | |
| V | | 2.84 |
| Ti | | 2.70 |
| Mo | | 1.92 |
| Monel | 1.90 | |
| Ta | 1.34 | 1.34 |
| Al | 1.30 | 0.45 |
| Cu | 1.17 | 0.76 |

### Abhängigkeit von der Elektrodenfläche

Es gibt Anzeichen dafür, dass die Elektrodenfläche einen wesentlichen Einfluss auf die Durchbruch-Feldstärke hat. So gilt: ${E}_{max} \approx 58 ⋅ {10}^{6} \frac{V}{m} {\left(\frac{{A}_{eff}}{1 {cm}^{2}}\right)}^{- 0.25}$ für Kupfereletroden-Oberflächen und 2*10⁻² mm Elektrodenabstand. Für planare Elektroden aus rostfreiem Stahl mit 10⁻³ m Abstand gilt: ${E}_{max} \approx 57.38 ⋅ {10}^{6} \frac{V}{m} {\left(\frac{{A}_{eff}}{1 {cm}^{2}}\right)}^{- 0.12}$

### Form des elektrostatischen Feldes

### Dielektrischer Nutzungsgrad

Es ist allgemein anerkannt, dass homogene E-Felder die größten Spannungen zulassen. Der dielektrische SCHWAIGER Nutzungsgrad-Faktor η ist als das Inverse der lokalen E-Feldüberhöhung aufgrund von Feldinhomogenitäten definiert, d.h. das Verhältnis des E-Feldes einer idealen flachen Elektrodenanordnung und das Spitzen-Oberflächen-E-Feld der Geometrie unter Betrachtung gleicher Referenzspannungen und Abständen.

Er stellt die Nutzung des Dielektrikums in Bezug auf E-Feld-Amplituden dar. Für kleine Abstände d < 6*10⁻³m scheinen inhomogene E-Felder die Durchbruchspannung zu erhöhen.

### Krümmung der Elektrodenoberfläche

Da die E-Feld Inhomogenitäts-Maxima an den Elektrodeoberflächen auftreten, ist das relevante Maß für die Elektrodenform die mittlere Krümmung H = (k1+k2)/2.

Es gibt verschiedene Oberflächen, die das Ideal von verschwindenden, lokalen mittleren Krümmungen über große Flächen erfüllen. Zum Beispiel sind Katenoide Rotationsflächen mit H = 0 dar.

Jede rein geometrische Maßnahme wie η oder H kann nur eine Annäherung an das tatsächliche Durchbruch-Verhalten darstellen. Lokale E-Feld-Inhomogenitäten haben einen nichtlokalen Einfluss auf die Durchbruchgrenze und können sogar die allgemeine Gesamtfeldstärke verbessern.

### Konstante E-Feld Elektrodenoberflächen

Fig. 8 zeigt KIRCHHOFF Elektrodenkanten bei A = 0,6 für ein vertikales E-Feld. Die Felderhöhung innerhalb des Elektrodenstapels ist 1/A = 1.6̅. Die Stirnseiten sind flach.

Eine Elektrodenoberfläche stellt eine Äquipotenziallinie des elektrischen Feldes analog zu einer freien Oberfläche einer strömenden Flüssigkeit dar. Eine spannungsfreie Elektrode folgt der Strömungsfeldlinie. Mit der komplexen räumlichen Koordinate z = x + iy erfüllt jede analytische Funktion w(z) die POISSON-Gleichung. Die Randbedingung für die freie Strömungsflache ist äquivalent mit einer konstanten Größe der (konjugierten) Ableitung v einer möglichen Funktion w $\overline{y} = \frac{dw}{dz} .$

Jede mögliche Funktion w(*v̅*) über eine Strömungsgeschwindigkeit *v̅* oder eine Hodographen-Ebene führt zu einer z-Abbildung der Ebene $z = \int \frac{dw}{\overline{v}} = \int \frac{1}{\overline{v}} \frac{dw}{d} d \overline{v} .$

Ohne Beschränkung der Allgemeinheit kann die Größe der Ableitung auf der Elektrodenoberfläche auf Eins normiert werden, und die Höhe DE kann im Vergleich zu AF als A bezeichnet werden (siehe Abb. 6). In der *v̅*-Ebene bildet die Kurve CD dann auf arc i → 1 auf dem Einheitskreis ab.

Die Punkte in Fig. 8A und F entsprechen 1/A, B dem Ursprung, C i, D und E entsprechen 1. Das komplette Strömungsbild wird im ersten Quadranten des Einheitskreises abgebildet. Die Quelle der Strömungslinien ist 1/A, die der Senke 1.

Zwei Spiegelungen an der imaginären Achse und dem Einheitskreis erweitern dieses Strömungsmuster über die gesamte komplexe *v̅*-Ebene. Die Potenzialfunktion ω wird somit durch vier Quellen auf *v̅*-Positionen + A, -A, 1/A, -1/A und zwei Senken der Stärke 2 auf ± 1 definiert. $w = log \left(\overline{v}-A\right) + log \left(\overline{v}+A\right) + log \left(\overline{v}-\frac{1}{A}\right) + log \left(\overline{v}+\frac{1}{A}\right) - 2 log \left(\overline{v}-1\right) - 2 log \left(\overline{v}+1\right) .$

Dessen Ableitung ist $\frac{dw}{d \overline{v}} = \frac{1}{\overline{v} - A} + \frac{1}{\overline{v} + A} + \frac{1}{\overline{v} - \frac{1}{A}} + \frac{1}{\overline{v} + \frac{1}{A}} - \frac{2}{\overline{v} - 1} - \frac{2}{\overline{v} + 1}$ und so $z - {z}_{0} = \int \frac{1}{\overline{v}} \left(\frac{1}{\overline{v} - A}+\frac{1}{\overline{v} + A}+\frac{1}{\overline{v} - \frac{1}{A}}+\frac{1}{\overline{v} + \frac{1}{A}}-\frac{2}{\overline{v} - 1}-\frac{2}{\overline{v} + 1}\right) d \overline{v}$

An der freien Grenze CD ist Strömungsgeschwindigkeit *v̅* = e^{iϕ}, damit ist d*v̅* = i *v̅* dϕ und $z - {z}_{0} = {\int }_{- \frac{π}{2}}^{- ϑ} \frac{i}{{e}^{ϕ} - A} + \frac{i}{{e}^{ϕ} + A} + \frac{i}{{e}^{ϕ} - \frac{1}{A}} + \frac{i}{{e}^{ϕ} + \frac{1}{A}} - \frac{2 i}{{e}^{ϕ} - 1} - \frac{2 i}{{e}^{ϕ} + 1} dϕ$ mit z₀ = i b der Punkt C. Eine analytische Integration liefert Gl. (3.54).

### Bezugszeichenliste

- 9: Hochspannungskaskade
- 11: Eingang
- 13: Diode
- 15: Kondensator
- 17: Kondensator
- 19: Diode
- 21: Ausgang
- 23: erster Satz von Kondensatoren
- 25: zweiter Satz von Kondensatoren

- 31: Hochspannungsquelle
- 33: Zwischenelektrode
- 35: Hochspannungskaskade
- 37: zentrale Elektrode
- 39: äußere Elektrode
- 39', 39": Elektroden-Schalenhälfte
- 41: erster Kondensatorkette
- 43: zweite Kondensatorkette
- 45: Wechselspannungsquelle
- 47: äquatorialer Schnitt
- 49: Diode
- 51: Beschleunigungskanal durch die zweite Kondensatorkette
- 52: Teilchenquelle

- 61: Tandembeschleuniger
- 53: Beschleunigungskanal durch die erste Kondensatorkette
- 55: Karbonfolie

- 63: Elektronenröhren
- 65: Kathode
- 67: Anode

- 81: Hochspannungsquelle

## Patentansprüche

1. Gleichspannungs-Hochspannungsquelle (31) zur Bereitstellung von Gleichspannung, aufweisend:
einen Kondensatorstapel
- mit einer ersten Elektrode (37), welche auf ein erstes Potential bringbar ist,
- mit einer zweiten Elektrode (39), die zur ersten Elektrode (37) konzentrisch angeordnet ist und auf ein zweites, vom ersten Potential unterschiedliches Potential bringbar ist,
- mit zumindest einer Zwischenelektrode (33), die konzentrisch zwischen der ersten Elektrode (37) und der zweiten Elektrode (39) angeordnet ist, und die auf ein Zwischenpotential bringbar ist, das sich zwischen dem ersten Potential und dem zweiten Potential befindet,
eine Schaltvorrichtung (35) zum Laden des Kondensatorstapels, mit der die Elektroden (33, 37, 39) des Kondensatorstapels verbunden sind und welche derart ausgebildet ist, dass bei Betrieb der Schaltvorrichtung (35) die konzentrisch zueinander angeordneten Elektroden (33, 37, 39) des Kondensatorstapels auf anwachsende Potentialstufen bringbar sind,
**dadurch gekennzeichnet, dass** der Abstand der Elektroden (33, 37, 39) zum Zentrum des Kondensatorstapels hin abnimmt,
wobei die Schaltvorrichtung (35) des Kondensatorstapels Elektronenröhren (63), insbesondere steuerbare Elektronenröhren, umfasst.

2. Gleichspannungs-Hochspannungsquelle (31) nach Anspruch 1, wobei die Elektronenröhren (63) als Dioden (49) ausgebildet sind.

3. Gleichspannungs-Hochspannungsquelle (31) nach Anspruch 1 oder 2, wobei mindestens eine Elektronenröhre (63) eine Kathode (65) aufweist, die als Photokathode ausgebildet ist.

4. Gleichspannungs-Hochspannungsquelle (31) nach Anspruch 3, wobei ein Laser vorgesehen ist, um die Photokathode zu beleuchten.

5. Gleichspannungs-Hochspannungsquelle (31) nach einem der Ansprüche 1 bis 4, wobei zumindest ein Teil der Gleichspannungs-Hochspannungsquelle (31) ein Vakuum aufweist, welches das für den Betrieb der Elektronenröhren (63) notwendige Vakuum bildet, sodass die Elektronenröhren (63) vakuumkolbenfrei sind.

6. Gleichspannungs-Hochspannungsquelle (31) nach Anspruch 5, wobei die Elektroden (33, 37, 39) des Kondensatorstapels zueinander durch das Vakuum isoliert sind.

7. Gleichspannungs-Hochspannungsquelle (31) nach einem der Ansprüche 1 bis 6, wobei der Kondensatorstapel mehrere konzentrisch zueinander angeordnete Zwischenelektroden (33) umfasst, welche durch die Schaltvorrichtung (35) verbunden sind, derart, dass bei Betrieb der Schaltvorrichtung (35) die Zwischenelektroden (33) auf eine Abfolge von anwachsenden Potentialstufen bringbar sind.

8. Gleichspannungs-Hochspannungsquelle (31) nach einem der Ansprüche 1 bis 7, wobei die Schaltvorrichtung eine Hochspannungskaskade (35) umfasst, insbesondere eine GreinacherKaskade oder eine Cockcroft-Walton-Kaskade.

9. Gleichspannungs-Hochspannungsquelle nach einem der Ansprüche 1 bis 8, wobei der Kondensatorstapel durch einen Spalt (47), der durch die Elektroden (33, 37, 39) verläuft, in zwei voneinander getrennte Kondensatorketten (41, 43) aufgeteilt ist.

10. Gleichspannungs-Hochspannungsquelle (31) nach Anspruch 9, wobei die Schaltvorrichtung eine Hochspannungskaskade (35) umfasst, welche die zwei voneinander getrennten Kondensatorketten (41, 43) miteinander verbindet und welche insbesondere in dem Spalt (47) angeordnet ist.

11. Gleichspannungs-Hochspannungsquelle (31) nach Anspruch 10, wobei die Hochspannungskaskade (35) eine GreinacherKaskade oder eine Cockcroft-Walton-Kaskade ist.

12. Gleichspannungs-Hochspannungsquelle (31) nach einem der vorhergehenden Ansprüche, wobei die Elektroden (33, 37, 39) des Kondensatorstapels derart geformt sind, dass sie auf einer Ellipsoid-Oberfläche, insbesondere einer Kugeloberfläche, oder auf einer Zylinder-Oberfläche liegen.

13. Beschleuniger zur Beschleunigung von geladenen Teilchen, mit einer Gleichspannungs-Hochspannungsquelle (31) nach einem der vorhergehenden Ansprüche, wobei ein Beschleunigungskanal (51) vorhanden ist, der gebildet wird durch Öffnungen in den Elektroden (33, 37, 39) des Kondensatorstapels, sodass durch den Beschleunigungskanal (51) geladene Teilchen beschleunigbar sind.

## Claims

1. DC high-voltage source (31) for providing DC voltage, having:
a capacitor stack
- with a first electrode (37), which can be brought to a first potential,
- with a second electrode (39), which is concentrically arranged with respect to the first electrode (37) and can be brought to a second potential that differs from the first potential,
- with at least one intermediate electrode (33), which is concentrically arranged between the first electrode (37) and the second electrode (39) and which can be brought to an intermediate potential situated between the first potential and the second potential,
a switching device (35) for charging the capacitor stack, to which the electrodes (33, 37, 39) of the capacitor stack are connected and which is embodied such that, during operation of the switching device (35), the electrodes (33, 37, 39) of the capacitor stack concentrically arranged with respect to one another can be brought to increasing potential levels,
**characterized in that**
the spacing of the electrodes (33, 37, 39) reduces toward the centre of the capacitor stack,
wherein the switching device (35) of the capacitor stack comprises electron tubes (63), more particularly controllable electron tubes.

2. DC high-voltage source (31) according to Claim 1, wherein the electron tubes (63) are embodied as diodes (49).

3. DC high-voltage source (31) according to Claim 1 or 2, wherein at least one electron tube (63) has a cathode (65) embodied as a photocathode.

4. DC high-voltage source (31) according to Claim 3, wherein provision is made of a laser for illuminating the photocathode.

5. DC high-voltage source (31) according to one of Claims 1 to 4, wherein at least part of the DC high-voltage source (31) has a vacuum, which forms the vacuum required for operating the electron tubes (63) such that the electron tubes (63) are vacuum-flask-free.

6. DC high-voltage source (31) according to Claim 5, wherein the electrodes (33, 37, 39) of the capacitor stack are insulated from one another by the vacuum.

7. DC high-voltage source (31) according to one of Claims 1 to 6, wherein the capacitor stack comprises a plurality of intermediate electrodes (33) concentrically arranged with respect to one another, which are connected by the switching device (35) such that, when the switching device (35) is in operation, the intermediate electrodes (33) can be brought to a sequence of increasing potential levels.

8. DC high-voltage source (31) according to one of Claims 1 to 7, wherein the switching device comprises a high-voltage cascade (35), more particularly a Greinacher cascade or a Cockcroft-Walton cascade.

9. DC high-voltage source according to one of Claims 1 to 8, wherein the capacitor stack is subdivided into two separate capacitor chains (41, 43) by a gap (47) which runs through the electrodes (33, 37, 39).

10. DC high-voltage source (31) according to Claim 9, wherein the switching device comprises a high-voltage cascade (35), which interconnects the two mutually separated capacitor chains (41, 43) and which, in particular, is arranged in the gap (47).

11. DC high-voltage source (31) according to Claim 10, wherein the high-voltage cascade (35) is a Greinacher cascade or a Cockcroft-Walton cascade.

12. DC high-voltage source (31) according to one of the preceding claims, wherein the electrodes (33, 37, 39) of the capacitor stack are formed such that they are situated on the surface of an ellipsoid, more particularly on the surface of a sphere, or on the surface of a cylinder.

13. Accelerator for accelerating charged particles, with a DC high-voltage source (31) according to one of the preceding claims, wherein there is an acceleration channel (51), which is formed by openings in the electrodes (33, 37, 39) of the capacitor stack such that charged particles can be accelerated through the acceleration channel (51).

## Revendications

1. Source de tension continue-haute tension (31) pour la fourniture de tension continue, comprenant :
un empilement de condensateurs
- avec une première électrode (37), laquelle peut être amenée à un premier potentiel,
- avec une deuxième électrode (39) qui est disposée de manière concentrique par rapport à la première électrode (37) et peut être amenée à un deuxième potentiel différent du premier potentiel,
- avec au moins une électrode intermédiaire (33) qui est disposée de manière concentrique entre la première électrode (37) et la deuxième électrode (39), et qui peut être amenée à un potentiel intermédiaire qui se situe entre le premier potentiel et le deuxième potentiel,
un dispositif de commutation (35) pour la charge de l'empilement de condensateurs, auquel les électrodes (33, 37, 39) de l'empilement de condensateurs sont reliées, et lequel est conçu de telle sorte que, lors du fonctionnement du dispositif de commutation (35), les électrodes (33, 37, 39) de l'empilement de condensateurs disposées de manière concentrique les unes par rapport aux autres puissent être amenées à des gradins de potentiel croissants,
**caractérisée en ce que**
la distance des électrodes (33, 37, 39) va en diminuant vers le centre de l'empilement de condensateurs,
dans laquelle le dispositif de commutation (35) de l'empilement de condensateurs comporte des tubes électroniques (63), en particulier des tubes électroniques actionnables.

2. Source de tension continue-haute tension (31) selon la revendication 1, dans laquelle les tubes électroniques (63) sont conçus sous forme de diodes (49).

3. Source de tension continue-haute tension (31) selon la revendication 1 ou 2, dans laquelle au moins un tube électronique (63) comprend une cathode (65) qui est conçue sous forme de photocathode.

4. Source de tension continue-haute tension (31) selon la revendication 3, dans laquelle il est prévu un laser afin d'éclairer la photocathode.

5. Source de tension continue-haute tension (31) selon l'une des revendications 1 à 4, dans laquelle au moins une partie de la source de tension continue-haute tension (31) comprend un vide, lequel forme le vide nécessaire pour le fonctionnement des tubes électroniques (63) afin que les tubes électroniques (63) soient exempts d'enveloppe sous vide.

6. Source de tension continue-haute tension (31) selon la revendication 5, dans laquelle les électrodes (33, 37, 39) de l'empilement de condensateurs sont isolées les unes des autres par le vide.

7. Source de tension continue-haute tension (31) selon l'une des revendications 1 à 6, dans laquelle l'empilement de condensateurs comporte plusieurs électrodes intermédiaires (33) disposées de manière concentrique les unes par rapport aux autres, lesquelles sont reliées par l'intermédiaire du dispositif de commutation (35) de telle sorte que, lors du fonctionnement du dispositif de commutation (35), les électrodes intermédiaires (33) puissent être amenées à une succession de gradins de potentiel croissants.

8. Source de tension continue-haute tension (31) selon l'une des revendications 1 à 7, dans laquelle le dispositif de commutation comporte une cascade de haute tension (35), en particulier une cascade de Greinacher ou une cascade de Cockcroft-Walton.

9. Source de tension continue-haute tension selon l'une des revendications 1 à 8, dans laquelle l'empilement de condensateurs est divisé en deux chaînes de condensateurs (41, 43) séparées l'une de l'autre par un espace (47) qui s'étend de part et d'autre des électrodes (33, 37, 39).

10. Source de tension continue-haute tension (31) selon la revendication 9, dans laquelle le dispositif de commutation comporte une cascade de haute tension (35), laquelle relie l'une à l'autre les deux chaînes de condensateurs (41, 43) séparées l'une de l'autre et laquelle est en particulier disposée dans l'espace (47).

11. Source de tension continue-haute tension (31) selon la revendication 10, dans laquelle la cascade de haute tension (35) est une cascade de Greinacher ou une cascade de Cockcroft-Walton.

12. Source de tension continue-haute tension (31) selon l'une des revendications précédentes, dans laquelle les électrodes (33, 37, 39) de l'empilement de condensateurs sont façonnées de telle sorte qu'elles se situent sur une surface ellipsoïdale, en particulier une surface sphérique, ou sur une surface cylindrique.

13. Accélérateur pour l'accélération de particules chargées, avec une source de tension continue-haute tension (31) selon l'une des revendications précédentes, dans lequel il est prévu un canal d'accélération (51) qui est formé au travers d'ouvertures dans les électrodes (33, 37, 39) de l'empilement de condensateurs afin que des particules chargées puissent être accélérées à travers le canal d'accélération (51).
